# EUROPÄISCHE PATENTSCHRIFT

(11) **EP 0 417 497 B1**
(45) Veröffentlichungstag und Bekanntmachung des Hinweises auf die Patenterteilung: **28.07.1993**
(21) Anmeldenummer: 90115642.2
(22) Anmeldetag: 16.08.1990
(51) Int. Cl.: B41F 13/00, B41F 21/10

(54) **Bogenführungstrommel in Rotationsdruckmaschinen**
Transfer drum in rotary presses
Cylindre de transfert dans les presses rotatives

(30) Priorität: 14.09.1989 DE 3930747
(43) Veröffentlichungstag der Anmeldung: 20.03.1991
(73) Patentinhaber: MAN Roland Druckmaschinen AG, 63012 Offenbach (DE)
(72) Erfinder: Emrich, Helmut, D-6050 Offenbach/Main (DE); Sabrowski, Uwe, D-6072 Dreieich (DE)
(74) Vertreter: Marek, Joachim, Dipl.-Ing.

(56) Entgegenhaltungen:
- GB-A- 972 487
- US-A- 599 044
- US-A- 1 086 120
- US-A- 3 054 348
- US-A- 3 334 892
- US-A- 3 642 274

## Beschreibung

Die Erfindung betrifft eine Bogenführungstrommel in Rotationsdruckmaschinen nach dem Oberbegriff des Patentanspruches 1.

Eine Bogenführungstrommel mit den eingangs spezifizierten Merkmalen ist aus der GB-PS 972 487 bekannt.

Nachteilig ist, daß die Bogen von einer Anzahl auf Stäben angeordneter Tragrollen getragen werden, welche das Druckbild verschmieren oder verkratzen, wenn sie nicht durch axiales Verschieben auf druckfreie Stellen eingestellt sind. Abgesehen davon, daß die Einstellung sehr zeitaufwendig ist, sind auch geeignete druckfreie Stellen im Druckbild nicht immer vorhanden.

In der US-PS 3 054 348 ist eine Bogenführungstrommel beschrieben, deren Oberfläche von mehreren nebeneinander mit Abstand auf der Trommelachse angeordneten Bürstenkränzen gebildet wird, welche den Trommeldurchmesser aufweisen. Die Bürstenkränze sind auf Scheiben befestigt, die auf der Trommelwelle angeordnet sind. Dadurch trifft die druckfrische Bogenunterseite während des Bogentransportes partiell auf eine Vielzahl nachgiebiger Borsten, die den Bogen tragen. Der auf schweren Tragscheiben angeordnete Bürstenkranz besitzt ein großes Massenträgheitsmoment, so daß zwischen den Bürstenkränzen und den Bogen Relativbewegungen auftreten können. Diese entstehen besonders auf mit entsprechenden Bürstenkränzen versehenen Bogenauslegetrommeln, weil bei Übergang des Kettengreifers von der Kreisbahn des Umlenkkettenrades in die gerade Kettenbahn den transportierten Bogen eine von der Oberflächengeschwindigkeit der Bogenführungstrommel geringfügig unterschiedliche Geschwindigkeit aufgezwungen wird. Durch die Relativbewegung zwischen Bogen und Bürstenkränzen ist ein Verschmieren und Verkratzen des Druckbildes durch die Borsten nicht völlig vermeidbar.

Aufgabe der Erfindung ist es, bogentragende Bürstenkörper einer Bogenführungstrommel in Rotationsdruckmaschinen zu schaffen, welche keine Relativbewegung gegenüber der frisch bedruckten Seite des Bogens ausführen.

Gelöst wird die Aufgabe durch die im Kennzeichen des Patentanspruches 1 aufgeführten Merkmale. Weiterbildungen ergeben sich aus dem Unteranspruch.

Der Vorteil der Erfindung besteht darin, daß mit der leichten Drehbarkeit der ein geringes Massenträgheitsmoment aufweisenden Rundbürsten keine Relativbewegungen zwischen den Rundbürsten und den Bogen auftreten können. Die Borsten bilden somit nachgiebige Tragpunkte, ohne daß ein Verschmieren oder Verkratzen des Druckbildes möglich ist, auch bei als Kettenumlenktrommeln ausgebildeten Bogenführungstrommeln.

Anhand einer Zeichnung wird die Erfindung in einem Ausführungsbeispiel kurz erläutert.

Es zeigt:
Fig. 1 einen Querschnitt durch eine Bogenführungstrommel bei Übernahme des Bogens vom Druckzylinder, teilweise schematisch,
Fig. 2 einen Längsschnitt A-B nach Fig. 1, wobei nur die in der Zeichnungsebene liegenden Rundbürsten dargestellt sind.

Die in Fig. 1 und Fig. 2 dargestellte Bogenführungstrommel 1 hat gerade durch die Greifersysteme 2 einen frisch bedruckten Bogen 3 von einem vorgeordneten Druckzylinder 4 übernommen und transportiert ihn in das nachfolgende Druckwerk oder zu einer nicht dargestellten Bogenauslegestation. Die Bogenführungstrommel 1 weist zwei kreissektorförmige Endscheiben 5, 6 auf, welche fest auf der Trommelwelle 7 sitzen. In einander gegenüberliegenden Bohrungen 8, 9, die am Umfang in der Nähe der Peripherie der Endscheiben 5, 6 vorgesehen sind, stecken die Enden von zur Trommelwelle 7 vorzugsweise parallel angeordneten rotationssymetrischen Stäben 10. Auf den Stäben 10 sind dicht nebeneinander leicht drehbar eine Vielzahl von kleinen Rundbürsten 11 über die Breite des maximalen Formates des Bogens 3 lückenlos angeordnet.

Die Borsten 12 der Rundbürsten 11 bestehen vorzugsweise aus einem farbabweisenden Material, z.B. aus Nylon, Polyester oder dgl. mit einer geeigneten Steifigkeit.

Der Bürstenkörper der Rundbürsten 11 ist vorzugsweise zylindrisch ausgebildet. Es sind aber auch andere Außenkonturen der Borsten 12, z.B. eine ballige Ausführung oder ggf. auch gegenüber dem Bürstenkörper schräggestellte Borsten 12 denkbar.

Die Säuberung der Borsten 12 ist sehr leicht vorzunehmen, z.B. durch trocknes Abreiben oder durch Naßwaschen mittels der üblichen Waschmittel, aber erst nach längerer Nutzungsdauer erforderlich.

Auch können die Stäbe 10 in bekannter Weise axial federnd gelagert werden, so daß sie leicht komplett austauschbar sind, was in der Zeichnung nicht dargestellt ist.

### Bezugszeichenliste

- 1: Bogenführungstrommel
- 2: Greifersysteme
- 3: Bogen
- 4: Druckzylinder
- 5: Endscheibe
- 6: Endscheibe
- 7: Trommelwelle
- 8: Bohrung
- 9: Bohrung
- 10: Stäbe
- 11: Rundbürsten
- 12: Borsten

## Patentansprüche

1. Bogenführungstrommel in Rotationsdruckmaschinen mit am Trommelumfang befestigten Stäben, die zur Achse der Trommelwelle parallel verlaufen,
**dadurch gekennzeichnet**,
daß auf den Stäben (10) dicht nebeneinander über die Breite des maximalen Bogenformates hinweg eine Vielzahl kleiner Rundbürsten (11) drehbar angeordnet sind.

2. Bogenführungstrommel nach Anspruch 1,
**dadurch gekennzeichnet**,
daß die Borsten (12) der drehbaren Rundbürsten (11) aus einem farbabweisenden Material bestehen.

## Claims

1. Sheet guiding drum in rotary printing press with bars fixed around the periphery of the drum which run parallel to the axis of the drum shaft, characterised in that there are arranged rotatably on the bars (10) closely adjacent one another across the width of the maximum sheet format a plurality of small round brushes (11).

2. Sheet guiding drum according to Claim 1, characterised in that the bristles (12) of the rotatable round brushes (11) consist of an ink repellent material.

## Revendications

1. Cylindre de guidage de feuilles dans des imprimantes rotatives, comportant des barres fixées à la périphérie du cylindre, qui s'étendent parallèlement à l'axe de l'arbre du cylindre,
caractérisé en ce que, sur les barres (10), sont agencées, de façon rotative et étroitement adjacente l'une par rapport à l'autre, une pluralité de petites brosses rondes (11), sur la largeur du format maximal des feuilles.

2. Cylindre de guidage de feuilles selon la revendication 1, caractérisé en ce que les poils (12) des brosses rondes rotatives (11) sont constitués d'une matière qui repousse l'encre.
